# EUROPÄISCHE PATENTSCHRIFT

(11) **EP 1 091 175 B1**
(45) Veröffentlichungstag und Bekanntmachung des Hinweises auf die Patenterteilung: **02.11.2006**
(21) Anmeldenummer: 00120859.4
(22) Anmeldetag: 25.09.2000
(51) Int. Cl.: F23N 5/00, F23N 5/08

(54) **Verfahren und Vorrichtung zur Bestimmung sowie zur Regelung des Luftüberschusses bei einem Verbrennungsprozess**
Method and device for determining and for controlling of the excess of air in a combustion process
Procédé et dispositif pour déterminer et commander l'excès d'air dans un processus de combustion

(30) Priorität: 07.10.1999 DE 19948377
(43) Veröffentlichungstag der Anmeldung: 11.04.2001
(73) Patentinhaber: SIEMENS AKTIENGESELLSCHAFT, 80333 München (DE)
(72) Erfinder: Merklein, Thomas, Dr., 91056 Erlangen (DE); Sand, Heino, 91052 Erlangen (DE)

(56) Entgegenhaltungen:
- DE-A- 19 710 206
- US-A- 4 653 998

## Beschreibung

Verfahren und Vorrichtung zur Bestimmung sowie zur Regelung des Luftüberschusses bei einem Verbrennungsprozeß

Die Erfindung betrifft ein Verfahren zur Bestimmung des Luftüberschusses bei einem Verbrennungsprozeß.

Weiterhin betrifft die Erfindung eine entsprechende Vorrichtung zur Bestimmung des Luftüberschusses.

Aus der EP 0 612 961 A2 ist es bekannt, die Bildungsraten von während eines Verbrennungsprozesses gebildeten Reaktionsprodukten, insbesondere die Moleküle und Radikale CO, C₂, CH, CN, OH, und NH, mittels Emissionsspektroskopie aus der Eigenstrahlung der Verbrennungsflamme zu ermitteln und für die Steuerung oder Regelung des Verbrennungsprozesses heranzuziehen. Dazu wird mittels eines Emissionsspektrometers das Strahlungsspektrum der Verbrennungsflamme untersucht, wobei die Bandenstrahlung der ausgewählten Moleküle und Radikale detektiert wird. Der Bandenstrahlung ist eine Temperaturstrahlung überlagert, die in einem oder mehreren bandenfreien Wellenlängenbereichen nach der Verhältnispyrometrie ermittelt und bei der Ermittlung der Bildungsraten berücksichtigt wird.

Die ermittelten Bildungsraten der ausgewählten Reaktionsprodukte sind für die Steuerung oder Regelung des Verbrennungsprozesses nur bedingt geeignet, da sie unter anderem von der Größe und Position des beobachteten Ausschnitts der Verbrennungsflamme sowie von der durch die Masse der zugeführten Brennstoffe gesteuerten Reaktionshäufigkeit beeinflußt sind.

Ein wesentliches Maß für die Güte einer Verbrennung ist der Luftüberschuß. Dieser bezeichnet das Luft-/Brennstoffverhältnis, welches dann eins ist, wenn genauso viel Luft bzw. Sauerstoff zugeführt wird, wie für den Verbrennungsprozeß benötigt wird. Ein Luftüberschuß kleiner als eins, also eine zu geringe Luftzufuhr, führt zu einer unvollständigen Verbrennung, während ein Luftüberschuß größer als eins, bzw. zu viel eingeblasene Luft, unter anderem zu einer Konzentration des Verbrennungsprozesses am Brennermund mit der Folge erhöhter Verbrennungstemperaturen führt. Außerdem ist das Einblasen und Erhitzen größerer Luftmengen mit entsprechenden Energieverlusten verbunden.

Bisher konnte der Luftüberschuß nur über Messungen der dem Verbrennungsprozeß zugeführten Brennstoff- und Luftmenge bestimmt werden, wobei eine exakte Messung der Brennstoffmenge, insbesondere bei Kohle, sehr aufwendig und ungenau ist. Eine lokale Auflösung des Luftüberschusses innerhalb der Verbrennungsflamme und oft auch eine Aufteilung der Brennstoffmengen auf verschiedene Brenner waren nur über theoretische Betrachtungen, nicht aber durch Messungen möglich. Dementsprechend war eine Regelung des Verbrennungsprozesses bisher nur bedingt brennerspezifisch möglich und darüber hinaus träge.

Der Erfindung liegt daher die Aufgabe zugrunde, eine möglichst schnelle, einfache und ortsauflösende Bestimmung des Luftüberschusses bei einem Verbrennungsprozeß zu ermöglichen und im weiteren damit den Verbrennungsprozeß zu regeln.

Gemäß der Erfindung wird die Aufgabe durch das in dem Anspruch 1 angegebene Verfahren bzw. die in dem Anspruch 5 angegebene Vorrichtung gelöst.

Vorteilhafte Ausbildungen der erfindungsgemäßen Verfahren und Vorrichtungen sind den Unteransprüchen 2, 3 und 4 bzw. 6, 7 und 8 zu entnehmen.

Der Erfindung liegt die Erkenntnis zugrunde, daß ein abnehmender Luftüberschuß aufgrund unvollständiger Verbrennung zu einer erhöhten CO-Bildung führt, während ein zunehmender Luftüberschuß aufgrund der erhöhten Verbrennungstemperatur zu einer erhöhten CN-Bildung führt. Erst bei einem deutlich überhöhten Luftüberschuß kann die zuviel eingeblasene Luft zur Kühlung beitragen und dadurch die CN-Bildung wieder verringern. Das Verhältnis der Bildungsraten von CN und CO bildet also in der Umgebung des Luftüberschußwertes eins, wenn also ein Großteil der Luft zur Verbrennung beiträgt, ein geeignetes Maß, um den Luftüberschuß zu bestimmen und im weiteren damit den Verbrennungsprozeß, insbesondere die zugeführte Luft und/oder deren Verteilung, zu regeln. Durch die Bildung des Verhältnisses der Bildungsraten von CN und CO werden außerdem die oben genannten und die Ermittlung der Bildungsraten beeinträchtigenden Einflußgrößen, wie z.B. die Größe und Position des beobachteten Ausschnitts der Verbrennungsflamme, eliminiert, weil sie die Bildungsraten von CN und CO gleichermaßen beeinflussen.

Die Ermittlung der Bildungsraten von CN und CO kann in an sich bekannter Weise mittels Emissionspektroskopie erfolgen. Vorzugsweise werden mit mindestens vier Kameras die Bildungsraten von CN und CO aus den Strahlungsintensitäten in mindestens vier unterschiedlichen Wellenlängenbereichen des Strahlungsspektrums der Verbrennungsflamme ermittelt, indem in zwei Wellenlängenbereichen die Strahlungsintensitäten bei der Bildung von CN und CO ermittelt werden und von diesen ermittelten Strahlungsintensitäten die aus den in den zwei anderen Wellenlängenbereichen ermittelten Strahlungsintensitäten nach der Verhältnispyrometrie bestimmte Temperaturstrahlung subtrahiert wird. Da jede der Kameras nur einen schmalbandigen Wellenbereich des Strahlungsspektrums der Ver brennungsflamme erfaßt, kann in der Praxis im Unterschied zu Spektrometern, die eine hohe Frequenz- aber geringe Ortsauflösung aufweisen, der Luftüberschuß mit hoher Ortsauflösung und schnell bestimmt werden und somit als geeignete Regelgröße für die Regelung des Luftüberschusses im Verbrennungsprozeß herangezogen werden.

Zur weiteren Erläuterung der Erfindung wird im folgenden auf die Figuren der Zeichnung Bezug genommen; im einzelnen zeigen
- Figur 1: ein Beispiel für die erfindungsgemäße Vorrichtung zur Bestimmung und nachfolgenden Regelung des Luftüberschusses bei einem Verbrennungsprozeß,
- Figur 2: ein Beispiel für das Strahlungsspektrum einer Verbrennungsflamme in einem Beobachtungspunkt,
- Figur 3: beispielhaft die Abhängigkeit der CN- und CO-Bildung sowie deren Verhältnis von dem Luftüberschuß bei einem Verbrennungsprozeß und
- Figur 4: ein weiteres Beispiel für die erfindungsgemäße Vorrichtung zur Bestimmung des Luftüberschusses bei einem Verbrennungsprozeß.

In einem Feuer- oder Verbrennungsraum 1 einer nicht dargestellten Dampferzeugeranlage, z.B. einem fossilgefeuerten Dampferzeuger einer Kraftwerksanlage oder einer Müllverbrennungsanlage, findet ein Verbrennungsprozeß statt. Optische Sensoren 2 und 3 in Form von Spezialkameras erfassen in ausgewählten Beobachtungspunkten oder -ausschnitten das Strahlungsspektrum der Verbrennungsflammen 4. Die dabei erhaltenen Informationen 5 werden einer datenverarbeitenden Einrichtung 6 zugeführt, die aus den erfaßten Strahlungsspektren, z.B. mittels computertomographischer Rekonstruktion, eine räumliche Temperaturverteilung und dreidimensional ortsaufgelöste Profile der Bildungsraten K von ausgewählten, bei dem Verbrennungsprozeß entstehenden Reaktionsprodukten berechnet. Dabei werden die Temperatur durch Verhältnispyrometrie und die Bildungsraten K der Reaktionsprodukte durch Emissionsspektroskopie ermittelt. Die so ermittelten Bildungsraten K werden neben anderen Führungs- und Regelgrößen 8 einer Steuer- und Regeleinrichtung 9 zugeführt, die die Brennstoffzufuhr und -verteilung 10, die Luftzufuhr und -verteilung 11 sowie die Zufuhr und Verteilung 12 von Zuschlags- und Hilfsstoffen für den Verbrennungsprozeß steuert bzw. regelt.

Die für die Erfindung relevaten Bildungsraten K(CN) und K(CO) des Radikals CN und des Moleküls CO werden nach ihrer Ermittlung in der Einrichtung 6 einer Einrichtung 13 zugeführt, die das Verhältnis K(CN)/K(CO) dieser beiden Reaktionsprodukte bildet und als Regelgröße einer Regelung 14 für die Luftzufuhr und -verteilung aufgibt.

Figur 2 zeigt ein Beispiel für das Strahlungsspektrum einer Verbrennungsflamme 4 in einem Beobachtungspunkt, wobei die Strahlungsintensität I über der Wellenlänge λ aufgetragen ist. Die Strahlungsintensität I setzt sich im wesentlichen aus der Temperaturstrahlung TS (Planck-Strahlung) und der bei bestimmten Radikalenübergängen emittierten Bandenstrahlung BS (Chemolumineszenz) zusammen. Die für bestimmte Reaktionsprodukte, z.B. CH, charakteristischen Intensitätsspitzen sind hier gekennzeichnet, wobei im Rahmen der Erfindung die Intensitäten der bei der Bildung von CN bei etwa 420nm und von CO bei etwa 450nm entstehenden Bandenstrahlung BS interessieren. Der Temperaturanteil TS der für diese Reaktionsprodukte gemessenen Strahlungsuntensitäten I läßt sich bei bekannter Temperatur berechnen und subtrahieren. Dazu wird die Temperaturstrahlung TS nach der Verhältnispyrometrie aus Wellenlängen λ bestimmt, bei denen keine Radikalenübergänge auftreten; die entsprechenden bandenfreien Wellenlängenbereiche finden sich in der Regel im roten oder infraroten Bereich.

Figur 3 zeigt beispielhaft die Abhängigkeit der CN-Bildung und CO-Bildung von dem Luftüberschuß L bei dem Verbrennungsprozeß. Ein Luftüberschuß L kleiner als eins führt zu einer unvollständigen Verbrennung was mit einer erhöhten CO-Bildung verbunden ist. Zu viel eingeblasene Luft führt dagegen zu einer Konzentration des Verbrennungsprozesses an dem Brennermund mit der Folge erhöhter Verbrennungstemperaturen und daher höherer CN-Bildung. Wird im erhöhtem Maße zuviel Luft eingeblasen, kann dies wiederum zur Kühlung beitragen und dadurch die CN-Bildung verringern. Wie Figur 3 zeigt, bildet das Verhältnis K(CN)/K(CO) der ermittelten Bildungsraten von CN und CO im Regelbereich R um den Luftüberschußwert L=1 ein geeignetes Maß, um den lokalen Luftüberschuß L zu bestimmen und damit den Verbrennungsprozeß, hier insbesondere die Luftzufuhr und -verteilung 11 zu regeln.

Bei dem in Figur 4 gezeigten Ausführungsbeispiel der erfindungsgemäßen Vorrichtung wird ein und derselbe Beobachtungspunkt oder -ausschnitt der Verbrennungsflamme 4 in dem Feuer- oder Verbrennungsraum 1 auf vier CCD-Kameras 15, 16, 17 und 18 abgebildet, die aufgrund vorgeschalteter schmalbandiger Filter 19, 20, 21 und 22 die Strahlungsintensitäten I in vier unterschiedlichen Wellenlängenbereichen des Strahlungsspektrums der Verbrennungsflamme 4 erfassen. Aus zwei der erfaßten Strahlungsintensitäten I, die vorzugsweise in bandenfreien Wellenlängenbereichen liegen, wird in der den CCD-Kameras 15, 16, 17 und 18 nachgeordneten Einrichtung 6 nach der Verhältnispyrometrie die Temperaturstrahlung TS ermittelt. Die beiden anderen Strahlungsintensitäten werden zur Bestimmung der bei der Bildung von CN und CO emittierten Bandenstrahlungen BS in den Wellenlängenbereiche um 420 nm bzw. um 450 nm herangezogen. Dazu wird von diesen für CN und CO ermittelten Strahlungsintensitäten I der Anteil der Temperaturstrahlung TS subtrahiert, so daß die jeweiligen Bandenstrahlungen BS und damit die Bildungsraten K(CN) und K(CO) erhalten werden, aus denen in der Einrichtung 13 das den Luftüberschuß L repräsentierende Verhältnis K(CN)/K(CO) gebildet wird.

## Patentansprüche

1. Verfahren zur Bestimmung des Luftüberschusses (L) bei einem Verbrennungsprozeß, indem die Bildungsraten K(CN) und K(CO) der bei der Verbrennung gebildeten Reaktionsprodukte CN und CO ermittelt werden
**dadurch gekennzeichnet, dass** das Verhältnis K(CN)/K(CO) der ermittelten Bildungsraten als eine den Luftüberschuß (L) repräsentierende Größe gebildet wird.

2. Verfahren nach Anspruch 1,
**dadurch gekennzeichnet, dass** die durch das Verhältnis K(CN)/K(CO) der ermittelten Bildungsraten repräsentierende Größe als Regelgröße für eine Regelung (14) gebildet wird.

3. Verfahren nach einem der vorhergehenden Ansprüche,
**dadurch gekennzeichnet, dass** die Bildungsraten K(CN) und K(CO) mittels Emissionsspektroskopie aus der Eigenstrahlung der Verbrennungsflamme (4) ermittelt werden.

4. Verfahren nach einem der Ansprüche 1-2,
**dadurch gekennzeichnet, dass** die Bildungsraten K(CN) und K(CO) aus den Strahlungsintensitäten (I) in mindestens vier unterschiedlichen Wellenlängenbereichen des Strahlungsspektrums der Verbrennungsflamme (4) ermittelt werden, indem in zwei Wellenlängenbereichen die Strahlungsintensitäten (I) bei der Bildung von CN und CO ermittelt werden und von diesen ermittelten Strahlungsintensitäten (I) die aus den in den zwei anderen Wellenlängenbereichen ermittelten Strahlungsintensitäten (I) nach der Verhältnispyrometrie bestimmte Temperaturstrahlung (TS) subtrahiert wird.

5. Vorrichtung zur Bestimmung des Luftüberschusses (L) bei einem Verbrennungsprozeß mit einer Einrichtung (2, 3, 6) zur Ermittlung der Bildungsraten K(CN) und K(CO) der bei der Verbrennung gebildeten Reaktionsprodukte CN und CO
**dadurch gekennzeichnet, dass**
eine nachgeordnete Einrichtung (13) zur Bildung des Verhältnisses K(CN)/K(CO) der ermittelten Bildungsraten als eine den Luftüberschuß (L) repräsentierende Größe vorgesehen ist.

6. Vorrichtung nach Anspruch 5,
**dadurch gekennzeichnet, dass** die nachgeordnete Einrichtung (13) mit einer Regelung (14) verbunden ist.

7. Vorrichtung nach Anspruch 5 - 6,
**dadurch gekennzeichnet, dass** die Einrichtung (2, 3, 6) zur Ermittlung der Bildungsraten K(CN) und K(CO) ein Emissionsspektrometer umfaßt.

8. Vorrichtung nach Anspruch 5 - 6,
**dadurch gekennzeichnet , dass** die Einrichtung (15, 16, 17, 18, 6) zur Ermittlung der Bildungsraten K(CN) und K(CO) mindestens vier Kameras (15, 16, 17, 18) aufweist, die die Strahlungsintensitäten (I) in mindestens vier unterschiedlichen Wellenlängenbereichen des Strahlungsspektrums der Verbrennungsflamme (4) erfassen, und daß den Kameras (15, 16, 17, 18) eine Einrichtung (6) nachgeordnet ist, die in zwei der Wellenlängenbereiche die Strahlungsintensitäten (I) bei der Bildung von CN und CO ermittelt und von diesen ermittelten Strahlungsintensitäten (I) die aus den in den zwei anderen Wellenlängenbereichen ermittelten Strahlungsintensitäten (I) nach der Verhältnispyrometrie bestimmte Temperaturstrahlung (TS) subtrahiert.

## Claims

1. Method for determining the excess of air (L) in a combustion process by determining the rates of formation K (CN) and K (CO) of the reaction products CN and CO formed during the combustion, **characterized in that** the ratio K(CN)/K(CO) of the rates of formation determined is formed as a variable which represents the excess of air (L).

2. Method according to Claim 1, **characterized in that** the variable represented by the ratio K(CN)/K(CO) of the rates of formation determined is formed as a control variable for a controller (14).

3. Method according to one of the preceding claims, **characterized in that** the rates of formation K(CN) and K(CO) are determined by means of emission spectroscopy from the characteristic radiation of the combustion flame (4).

4. Method according to one of Claims 1 - 2, **characterized in that** the rates of formation K(CN) and K(CO) are determined from the radiation intensities (I) in at least four different wavelength regions of the radiation spectrum of the combustion flame (4) by the radiation intensities (I) for the formation of CN and CO being determined in two wavelength regions and by subtracting from these determined radiation intensities (I) the temperature radiation (TS) determined by ratio pyrometry from the radiation intensities (I) determined in the other two wavelength regions.

5. Apparatus for determining the excess of air (L) in a combustion process, having a device (2, 3, 6) for determining the rates of formation K (CN) and K(CO) of the reaction products CN and CO formed during combustion, **characterized in that** there is a downstream device (13) for forming the ratio K (CN) /K (CO) of the rates of formation determined as a variable which represents the excess of air (L).

6. Apparatus according to Claim 5, **characterized in that** the downstream device (13) is connected to a controller (14).

7. Apparatus according to Claims 5 - 6, **characterized in that** the device (2, 3, 6) for determining the rates of formation K(CN) and K(CO) comprises an emission spectrometer.

8. Apparatus according to Claims 5 - 6, **characterized in that** the device (15, 16, 17, 18, 6) for determining the rates of formation K (CN) and K(CO) has at least four cameras (15, 16, 17, 18), which record the radiation intensities (I) in at least four different wavelength regions of the radiation spectrum of the combustion flame (4), and **in that** downstream of the cameras (15, 16, 17, 18) there is arranged a device (6) which determines the radiation intensities (I) for the formation of CN and CO in two of the wavelength regions and subtracts from these determined radiation intensities (I) the temperature radiation (TS) determined by ratio pyrometry from the radiation intensities (I) determined in the other two wavelength regions.

## Revendications

1. Procédé de détermination de l'excès (L) d'air dans un processus de combustion, en déterminant les vitesses K(CN) et K(CO) de formation des produits CN et CO de réaction formés dans la combustion,
**caractérisé en ce que** l'on forme le rapport K(CN)/K(CO) des vitesses de formation déterminées en tant que grandeur représentative de l'excès (L) d'air.

2. Procédé suivant la revendication 1,
**caractérisé en ce que** l'on forme la grandeur représentée par le rapport K(CN)/K(CO) des vitesses de formation déterminées comme grandeur de réglage pour une régulation (14).

3. Procédé suivant l'une des revendications précédentes,
**caractérisé en ce que** l'on détermine les vitesses K(CN)/K(CO) de formation au moyen d'une spectroscopie d'émission à partir du rayonnement propre de la flamme (4) de combustion.

4. Procédé suivant l'une des revendications 1 à 2,
**caractérisé en ce que** l'on détermine les vitesses K(CN)/K(CO) de formation à partir des intensités (I) du rayonnement dans au moins quatre domaines de longueur d'onde différents du spectre du rayonnement de la flamme (4) de combustion, en déterminant dans deux domaines de longueur d'onde les intensités (I) du rayonnement lors de la formation de CN et de CO et en soustrayant de ces intensités (I) de rayonnement déterminées le rayonnement (TS) de température déterminé par la pyrométrie de rapport à partir des intensités (I) de rayonnement déterminées dans les deux autres domaines de longueur d'onde.

5. Installation de détermination de l'excès (L) d'air dans un processus de combustion comprenant un dispositif (2, 3, 6) de détermination des vitesses K(CN) et K(CO) de formation des produits CN et CO de réaction formés dans la combustion,
**caractérisée en ce qu'**il est prévu un dispositif (13) en aval de formation du rapport K(CN)/K(CO) des vitesses de formation déterminées en tant que grandeur représentative de l'excès (L) d'air.

6. Installation suivant la revendication 5,
**caractérisée en ce que** le dispositif (13) en aval est relié à une régulation (14).

7. Installation suivant la revendication 5 ou 6,
**caractérisée en ce que** le dispositif (2, 3, 6) de détermination des vitesses K(CN)/K(CO) de formation comprend un spectromètre d'émission.

8. Installation suivant la revendication 5 ou 6,
**caractérisée en ce que** le dispositif (15, 16, 17, 18, 6) de détermination des vitesses K(CN)/K(CO) de formation a au moins quatre caméras (15, 16, 17, 18) qui relèvent les intensités (I) de rayonnement dans au moins quatre domaines de longueur d'onde différents du spectre de rayonnement de la flamme (4) de combustion et **en ce qu'**il est monté en aval des caméras (15, 16, 17 et 18) un dispositif (6) qui détermine dans deux des domaines de longueur d'onde les intensités (I) du rayonnement lors de la formation de CN et de CO et qui soustrait de ces intensités (I) de rayonnement déterminées le rayonnement (TS) de température déterminé par la pyrométrie de rapport à partir des intensités (I) de rayonnement déterminées dans les deux autres domaines de longueur d'onde.
